# EUROPÄISCHE PATENTSCHRIFT

(11) **EP 0 193 519 B1**
(45) Veröffentlichungstag und Bekanntmachung des Hinweises auf die Patenterteilung: **18.09.1991**
(21) Anmeldenummer: 86890032.5
(22) Anmeldetag: 13.02.1986
(51) Int. Cl.: A63C 5/044

(54) **Ski**
Ski
Ski

(30) Priorität: 25.02.1985 AT 560/85
(43) Veröffentlichungstag der Anmeldung: 03.09.1986
(73) Patentinhaber: Head Sportgeräte Gesellschaft m.b.H. & Co.OHG., A-6921 Kennelbach (AT)
(72) Erfinder: Lampl, Heinz, A-6845 Hohenems (AT)
(74) Vertreter: Haffner, Thomas M., Dr.

(56) Entgegenhaltungen:
- CH-A- 240 815
- CH-A- 258 872
- FR-A- 1 343 014
- FR-A- 1 375 191
- FR-A- 2 267 129
- EUROSPORT, April 1972, Seiten 750-753, Bamberg; "Rund um den Ski"

## Beschreibung

Die Erfindung bezieht sich auf einen Ski mit einem aus mehreren Schichten bestehenden Aufbau mit wenigstens einer Laufflächenschicht, einer Oberflächenschicht und wenigstens einer mehrteiligen Zwischenschicht, bei welcher eine Mehrzahl von unterschiedliche Härte und/oder Biege-Elastizität aufweisenden, in Skilängsrichtung verlaufenden Elementen in Richtung quer zur Längsachse des Skis angeordnet sind.

Bei aus einer Anzahl von verschiedenartigen Materialien zusammengesetzten Skiern ist es beispielsweise bereits bekannt geworden, neben Glasfaserlaminaten und Aluminiumschichten mehrschichtig verleimte Holzkerne einzusetzen. Derartige Holzkerne werden üblicherweise so aufgebaut, daß die Mehrzahl von im Querschnitt rechteckigen Leisten miteinander verbunden wird. Die einzelnen Leisten sind hiebei zumeist so im Ski angeordnet, daß die Längsseiten des rechteckigen Querschnittsprofiles aneinander anliegen, wodurch sich eine Erhöhung der Steifigkeit und eine bessere Stabilität ergibt. Bei einer Biegebeanspruchung besteht bei einer derartigen Bauweise nur geringe Möglichkeit einer relativen Verschiebebewegung der einzelnen Leisten. Die Biegebeanspruchung wirkt sich bei einer Ausweichbewegung der Leisten in erster Linie als normale Kraftkomponente auf die Klebestellen aus. Bei einem Aufspringen der flächigen Klebung verliert der Verbund rasch seinen Halt und es besteht die Gefahr eines Bruches. Es wurde daher bereits vorgeschlagen, zur Verbesserung der Stabilität den mehrteiligen Kern zu umwickeln bzw. nach Art eines Torsionskastens in einem gemeinsamen Hohlprofil einzuschließen. Aufgrund der Knickbeanspruchung des Torsionskastens bei einem Durchbiegen des Skis lassen sich hier die gewünschte Festigkeits- und Elastizitätseigenschaften bei vorgegebener Materialwahl in begrenztem Maße beherrschen.

Aus der Zeitschrift "Eurosport", April 1972, Seiten 750-753 ist bereits ein Ski als bekannt zu entnehmen, bei welchem ein aus mehreren Schichten bestehender Aufbau mit wenigstens einer Laufflächenschicht, einer Oberflächenschicht und einer mehrteiligen Zwischenschicht vorgesehen ist. Die mehrteilige Zwischenschicht besteht bei diesem bekannten Ski aus einer Mehrzahl von nebeneinander angeordneten, hochkant stehenden quaderförmigen Teilen, welche parallel zu den normal auf die Lauffläche stehenden Seitenwangen des Skis angeordnet sind.

Die Erfindung zielt nun darauf ab, eine einfache Konstruktion der eingangs genannten Art zu schaffen, welche sich durch höhere Bruchfestigkeit auszeichnet, und welche es ermöglicht einem Ski eine größere bleibende Verformung mitzugeben.

Zur Lösung dieser Aufgabe besteht die Erfindung darin, daß die Elemente zur auf die Oberfläche normalen Längsmittelebene geneigt sind und zur Oberflächenschicht konvergieren und weiterhin im wesentlichen parallelogrammförmigem Querschnitt aufweisen.

Bei einer derartigen Konstruktion wirkt sich ein Durchbiegen des Skis nicht als die Klebeverbindung sprengende Belastung, sondern vielmehr als Scherbelastung auf die Klebestelle aus und es wird die Möglichkeit geschaffen, große Biegemomente ohne Bruchgefahr aufzunehmen. Die Art der Verbindung ermöglicht es darüberhinaus, dem Ski hohe bleibende Verformungen mitzugeben, ohne daß dies auf die Bruchgefahr einen Einfluß hätte. Dadurch, daß schrägliegende, im Querschnitt parallelogrammförmige Elemente mit unterschiedlichen Härten und/oder Biegeelastizitäten vorgesehen sind, kann eine Biegung jeweils von dem elastischeren bzw. weicheren Element leichter aufgenommen werden, ohne daß hiebei die Verbindung der Elemente in ihrer Gesamtheit überbeansprucht wird. Zum Unterschied von hochkant stehenden und einen rechteckigen Querschnitt aufweisenden Elementen führt eine Biegebeanspruchung hier zu einer Erhöhung der Flächenpressung nebeneinander angeordneter Elemente, wodurch sich eine hohe Festigkeit bei in weiten Grenzen beliebig wählbarer Flexibilität erzielen läßt. Es können im wesentlichen die gleichen Werkstoffe, wie sie üblicherweise im Skibau Verwendung finden, eingesetzt werden und durch Wahl unterschiedlicher Klebstoffe bzw. Leime läßt sich das Biege- bzw. Festigkeitsverhalten entscheidend beeinflussen. Durch die geneigt liegenden, einen parallelogrammförmigen Querschnitt aufweisenden Elemente wird im Vergleich zu hochkant stehenden Elementen bei gleicher Höhe des Skis eine größere Kontaktfläche benachbarter Elemente geschaffen, wodurch die Sicherheit des Haltes der Klebung weiter begünstigt wird. Dadurch, daß die parallelogrammförmigen Querschnitt aufweisenden Elemente so angeordnet sind, daß sie zur Oberfläche hin konvergieren, ergibt sich bei den unter Belastung auftretenden Durchbiegungen beim Skilaufen eine Erhöhung der Flächenpressung der Elemente aneinander, wodurch eine progressive Federcharakteristik bei der Durchbiegung erzielt werden kann.

In besonders vorteilhafter Weise läßt sich die erfindungsgemäße Konstruktion bei Skiern anwenden, deren Seitenwangen zur Lauffläche unter einem von 90° verschiedenen Winkel angeordnet sind. Derartige Skier zeichnen sich durch besonders günstige Laufeigenschaften, insbesondere durch deutliche Verbesserungen bei der Kurvenfahrt aus. Mit Vorteil sind hiebei die Elemente unter einem Winkel von 10 bis 40° zur Längsmittelebene geneigt angeordnet und an den Berührungsflächen miteinander verklebt. Durch Wahl der Anzahl der in eine Richtung zur Längsmittelebene geneigten Elemente zur Anzahl der in die entgegengesetzte Richtung geneigten Elemente läßt sich gleichfalls die Biegeelastizität beeinflussen. In vorteilhafter Weise ist die Ausbildung jedoch so getroffen, daß die Anzahl der entgegengesetzt zueinander geneigt angeordneten Elemente zu beiden Seiten der Längsmittelebene gleich ist. In jedem Falle wird einer lateralen Aufweitungstendenz des Kernes bzw. der Zwischenschicht entgegengewirkt, wobei die Biegebeanspruchung neben einer Erhöhung der Flächenkompression bestenfalls zu einer Scherbeanspruchung der Verleimung bzw. der Verklebung führt, welche aufgrund der vergrößerten Kontaktflächen ohne weiteres aufgenommen werden kann.

Eine besonders gute Elastizität bei Vor- und Bruchfestigkeit ergibt sich, wenn die Ausbildung so getroffen ist, daß in Richtung quer zur Längsachse des Skis jeweils abwechselnd ein Element aus einem härteren und/oder biegesteiferen Material mit einem Element aus weicherem und/oder elastischerem Material verbunden ist. Auf diese Weise wird die Beanspruchung gleichmäßig über den gesamten Querschnitt der Zwischenschicht verteilt aufgenommen und die Gefahr lokaler Überbeanspruchungen vermieden.

Die Seitenwangen können in üblicher Weise aus Kunststoff, beispielsweise aus Phenolharz, ausgebildet sein. Zur Verbesserung der Festigungseigenschaft und der mechanischen Druckbelastbarkeit der Seitenwangen können die der Seitenwange benachbarten Elemente aus härterem Material ausgebildet sein.

Die Verbindung der Seitenwangen mit den den Seitenwangen benachbarten Elementen erfolgt in vorteilhafter Weise mittels einer elastischen Klebefuge. Auf diese Weise wird die Zwischenschicht gegen mechanische Beschädigung besser geschützt.

Das Flexibilitätsverhalten kann dadurch verbessert werden, daß die Elemente untereinander schubelastisch verbunden sind. Hierbei sind auch Zwischenelemente mit quer zur Skilängsrichtung höherer Kompressibilität mit Vorteil verwendbar. Derartige Elemente mit höherer Kompressibilität können ebenso wie andere Elemente mit unterschiedlicher Breite, insbesondere mit gegenüber den härteren Elementen geringerer Breite, ausgebildet sein. Durch Wahl einer entsprechenden Anzahl von Elementen kann zur Erzielung eines weichen Kernes die Ausbildung mit Vorteil so getroffen sein, daß nahe der Längsmittelebene zwei entgegengesetzt zur Längsmittelebene geneigt angeordnete Elemente vorzugsweise aus weicherem und/oder elastischerem Material zu einem im wesentlichen dreieckförmigen Umriß aufweisenden Kern verbunden sind. Wenn die den Seitenwangen benachbarten Elemente als harte Elemente ausgebildet sind, ergibt sich auf diese Weise zu beiden Seiten der Längsmittelebene eine gerade Anzahl von Elementen, so daß in der Mitte jeweils zwei weichere Elemente verbleiben. Der im wesentlichen dreieckförmigen Umriß aufweisende Kern kann bei einer derartigen Konstruktion hohl verbleiben oder aber auch mit einer Kunststoffmasse, insbesondere mit Polyurethan oder einem Klebstoff, gefüllt sein.

Bei zur Längsmittelebene des Skis geneigten Seitenwangen kann in besonders einfacher Weise die Neigung der Elemente parallel zur Neigung der Seitenwangen des Skis gewählt werden.

Eine weitere Möglichkeit der Beeinflußung der Biegeeigenschaften ergibt sich durch die Wahl unterschiedlicher Neigungen einzelner Abschnitte innerhalb der Zwischenschicht. In vorteilhafter Weise ist die Ausbildung jedoch so getroffen, daß die Neigung der Elemente zu beiden Seiten der Längsmittelebene entgegengesetzt gleich ist. Bei einer derartigen Ausbildung wird wiederum eine gleichförmige Aufnahme der Biegebeanspruchungen über den gesamten Querschnitt und über die gesamte Breite der Zwischenschicht erzielt.

Die einzelnen Elemente können aus verschiedenen Holzarten oder Kunststoff, insbesondere unterschiedlich versteiftem Kunststoff, bestehen.
Die erfindungsgemäße Ausbildung kann auch bei Skiern mit einem konventionellen Kern Verwendung finden, wobei in diesem Falle lediglich einige den Seitenwangen benachbarte Elemente angeordnet sind, wohingegen der Kern selbst in üblicher, konventioneller Bauweise gefertigt ist. Der Kern zwischen entgegengesetzt zueinander geneigten Elementen kann im wesentlichen rechteckigen oder trapezförmigen Querschnitt aufweisen. Im besonderen kann ein derartiger Kern auch aus hochkantgestellten, einen rechteckigen Querschnitt aufweisenden Elementen gebildet sein, wobei die Gefahr einer lateralen Aufweitung bei einer Biegebeanspruchung aufgrund der Erhöhung der Kompression durch die außenliegenden, entgegengesetzt zueinander geneigten Elemente verhindert wird. Der Kern selbst kann darüber hinaus zur Erhöhung seiner Festigkeitseigenschaften in bekannter Weise als Torsionskasten ausgebildet sein.

Die Erfindung wird nachfolgend an Hand von in der Zeichnung dargestellten Ausführungsbeispielen näher erläutert. In dieser zeigen: Fig. 1 einen Querschnitt durch eine erste Ausbildung eines erfindungsgemäßen Skis und Fig. 2 einen analogen Querschnitt durch eine abgewandelte Ausbildung.

In Fig. 1 ist ein Ski 1 dargestellt. Der Ski 1 weist eine Lauffläche 2 mit einem entsprechenden Belag auf. An den seitlichen Rändern des Skis sind Kanten 3 vorgesehen. Die Oberflächenschicht des Skis ist mit 4 bezeichnet. Zwischen der Lauffläche 2 und der Zwischenschicht 5 ist mit Vorteil eine Dämpfungsschicht 6 vorgesehen. Da die Kanten in das Material des Skis eingebettet werden, wird zumeist der entstehende Hohlraum mit einer weiteren Schicht, insbesondere aus Aluminium oder einem Glasfaserlaminat, gefüllt. Diese Schicht ist mit 7 bezeichnet.

Die Zwischenschicht 5 besteht aus einzelnen einen parallelogrammartigen Querschnitt aufweisenden Elementen 8 und 9, wobei die Elemente, welche mit 8 bezeichnet sind, aus härterem Material ausgebildet sind als die Elemente, welche mit 9 bezeichnet sind. Insgesamt wird zu beiden Seiten der Längsmittelebene 10 eine gerade Anzahl von derartigen Elementen aneinandergereiht, sodaß in der Mitte zwei Elemente 9 aus weicherem Material zur Ausbildung eines weicheren Kernes zusammenstoßen. Die härteren Elemente 8 sind hiebei den Seitenwangen 11 benachbart, welche in üblicher Weise aus Phenolharz ausgebildet sind. Die zu beiden Seiten der Längsmittelebene 10 angeordneten Elemente sind entgegengesetzt zueinander geneigt. Mit der Längsmittelebene 10 schließen diese Elemente einen Winkel von ungefähr 30° ein. Die Elemente konvergieren zur Oberflächenschicht 4, wobei bei der Darstellung nach Fig. 1 zwischen der Zwischenschicht 5 und der Oberflächenschicht 4 noch eine von Glasfaserlaminat oder Aluminium gebildete weitere Schicht 12 vorgesehen ist.

Die Ausbildung nach Fig. 2 unterscheidet sich von der Ausbildung nach Fig. 1 durch die zusätzliche Anordnung eines gesonderten Kernes 13. Der Kern 13 besteht aus einer Mehrzahl von einem rechteckigen Querschnitt aufweisenden Elementen 14, welche durch Umwickeln zu einem Torsionskasten 15 zusammengefaßt sind. Auch bei dieser Ausbildung wirkt eine Durchbiegung einer lateralen Aufweitungstendenz entgegen, wobei die Kräfte als Kompressionskräfte zur Längsmittelebene 10 des Skis zur Wirkung gelangen.

## Patentansprüche

1. Ski (1) mit einem aus mehreren Schichten bestehenden Aufbau mit wenigstens einer Laufflächenschicht (2), einer Oberflächenschicht (4) und wenigstens einer mehrteiligen Zwischenschicht (5), bei welcher eine Mehrzahl von unterschiedliche Härte und/oder Biege-Elastizität aufweisenden, in Skilängsrichtung verlaufenden Elementen (8, 9) in Richtung quer zur Längsachse des Skis (1) angeordnet sind, dadurch gekennzeichnet, daß die Elemente (8, 9) zur auf die Oberfläche normalen Längsmittelebene (10) geneigt sind und zur Oberflächenschicht (4) konvergieren und weiterhin im wesentlichen parallelogrammförmigen Querschnitt aufweisen.

2. Ski nach Anspruch 1, dadurch gekennzeichnet, daß die Elemente (8, 9) unter einem Winkel von 10 - 40° zur Längsmittelebene (10) geneigt angeordnet und an den Berührungsflächen miteinander verklebt sind.

3. Ski nach Anspruch 1 oder 2, dadurch gekennzeichnet, daß die Anzahl der entgegengesetzt zueinander geneigt angeordneten Elemente (8, 9) zu beiden Seiten der Längsmittelebene (10) gleich ist.

4. Ski nach Anspruch 1, 2 oder 3, dadurch gekennzeichnet, daß in Richtung quer zur Längsachse des Skis (1) jeweils abwechselnd ein Element (8) aus einem härteren und/oder biegesteiferen Material mit einem Element (9) aus weicherem und/oder elastischerem Material verbunden ist.

5. Ski nach einem der Ansprüche 1 bis 4, dadurch gekennzeichnet, daß nahe der Längsmittelebene (10) zwei entgegengesetzt zur Längsmittelebene (10) geneigt angeordnete Elemente (9), vorzugsweise aus weicherem und/oder elastischerem Material, zu einem im wesentlichen dreieckförmigen Umriß aufweisenden Kern verbunden sind.

6. Ski nach einem der Ansprüche 1 bis 5, dadurch gekennzeichnet, daß die Neigung der Elemente (8, 9) parallel zur Neigung der Seitenwangen (11) des Skis (1) ist.

7. Ski nach einem der Ansprüche 1 bis 6, dadurch gekennzeichnet, daß das äußere den Seitenwangen (11) benachbarte Element (8) aus härterem und/oder biegesteifem Material ausgebildet ist.

8. Ski nach einem der Ansprüche 1 bis 7, dadurch gekennzeichnet, daß die den äußeren Seitenwangen (11) benachbarten Elemente (8) durch eine elastische Klebefuge mit den Seitenwangen (11) verbunden sind.

9. Ski nach einem der Ansprüche 1 bis 8, dadurch gekennzeichnet, daß die Elemente (8, 9) untereinander schubelastisch verbunden sind.

10. Ski nach einem der Ansprüche 1 bis 9, dadurch gekennzeichnet, daß zwischen benachbarten Elementen (8, 9) Elemente mit geringerer Breite und/oder größerer Kompressibilität in Richtung der Breite zwischengeschaltet sind.

11. Ski nach einem der Ansprüche 1 bis 10, dadurch gekennzeichnet, daß die Neigung der Elemente (8, 9) zu beiden Seiten der Längsmittelebene (10) entgegengesetzt gleich ist.

12. Ski nach einem der Ansprüche 1 bis 11, dadurch gekennzeichnet, daß die Elemente (8, 9) aus Holz und/oder Kunststoff, insbesondere unterschiedlich versteiftem Kunststoff, bestehen.

13. Ski nach einem der Ansprüche 1 bis 12, dadurch gekennzeichnet, daß zwischen entgegengesetzt zueinander geneigten Elementen (8, 9) ein im wesentlichen rechteckigen oder trapezförmigen Querschnitt aufweisender Kern (13) angeordnet ist.

## Claims

1. Ski (1) comprising an assembly comprising at least one running surface layer (2), a top surface layer (4) and at least one multiple-part intermediate layer (5),in which a plurality of elements (8, 9) running in longitudinal direction of the ski of different hardness and/or bending elasticity are arranged in transverse direction relative to the longitudinal axis of the ski (1), characterized in that the elements are inclined relative to the longitudinal center plane (10) normally extending relative to the surface and are converging in direction to the top surface layer (4) and are moreover of substantially parallelogram-shaped cross section.

2. Ski as claimed 1, characterized in that the elements (8, 9) are arranged with an angle of inclination of 10 to 40° relative to the longitudinal center plane (10) and are glued one with the other at the contacting surfaces.

3. Ski as claimed in claim 1 or 2, characterized in that the number of elements (8, 9) of mutually opposite inclination is the same at both sides of the longitudinal center plane (10).

4. Ski as claimed in claim 1, 2 or 3, characterized in that in transverse direction to the longitudinal axis of the ski (1) there is alternately connected one element (8) of a material of greater hardness and/or bending stiffness with an element (9) of a softer and/or more elastic material.

5. Ski as claimed in claim 1 to 4, characterized in that in proximity of the longitudinal center plane (10) there are connected two elements (9), which preferably consist of a softer and/or more elastic material, of opposite inclination relative to the longitudinal center plane (10) to form a core of substantially triangular cross section.

6. Ski as claimed in any of the claims 1 to 5, characterized in that the inclination of the elements (8, 9) is in parallel relation to the inclination of the lateral cheeks (11) of the ski (1).

7. Ski as claimed in any of the claims 1 to 6, characterized in that the outer element (8) located adjacent the lateral cheeks (11) is formed of a material of greater hardness and/or bending stiffness.

8. Ski as claimed in any of the claims 1 to 7, characterized in that the elements (8) located adjacent the outer lateral cheeks (11) are connected with the lateral cheeks (11) by an elastic adhesive seam.

9. Ski as claimed in any of the claims 1 to 8, characterized in that the elements (8, 9) are connected one with the other in a shear-elastic manner.

10. Ski as claimed in any of the claims 1 to 9, characterized in that between adjacent elements (8, 9) there are interconnected elements of smaller width and/or higher compressibility in direction of said width.

11. Ski as claimed in any of the claims 1 to 10, characterized in that the inclination of the elements (8, 9) is equal but opposite at both sides of the longitudinal center plane (10).

12. Ski as claimed in any of the claims 1 to 11, characterized in that the elements (8, 9) consist of wood and/or of synthetic plastics material, in particular of differently reinforced synthetic plastics material.

13. Ski as claimed in any of the claims 1 to 12, characterized in that a core (13) of substantially rectangular or trapezoidal cross section is arranged between elements (8, 9) of mutually opposite inclination.

## Revendications

1. Ski (1) du type possèdant un corps composé de plusieurs couches, comptortant au moins une couche de semelle (2), une couche supérieure (4) et au moins une couche intermédiaire (5) en plusieurs parties, dans laquelle une pluralité d'éléments (8, 9) s'étendant dans la direction longitudinal du ski qui présentent des duretés et/ou des élasticités de flexion différentes étant disposés transversalement à l'axe longitudinal du ski (1) caractérisé en ce que les éléments (8, 9) sont inclinés par rapport au plan médian longtudinal (10) perpendiculaire à la surface et convergent vers la couche supérieure (4) et en outre sont pourvus d'une section sensiblement en parallélogramme.

2. Ski selon la revendication 1, caractérisé en ce que les éléments (8, 9) sont inclinés d'un angle de 10 à 40° par rapport au plan longitudinal (10) et sont collés les uns aux autres le long de leurs surfaces de contact.

3. Ski selon l'une des revendications 1 et 2, caractérisé en ce que le nombre des éléments (8) inclinés les uns en sens inverse des autres, est le même des deux côtés du plan médian longitudinal (10).

4. Ski selon l'une des revendications 1 à 3, caractérisé en ce que chaque élément (8) en matière plus dure et/ou plus rigide à la flexion est assemblé à un élément (9) en matière plus tendre et/ou plus élastique, les éléments alternant dans la direction transversale à l'axe longitudinal du ski (1).

5. Ski selon l'une des revendications 1 à 4, caractérisé en ce qu'à proximité du plan longitudinal médian (10), deux éléments (9) inclinés l'un en sens inverse de l'autre par rapport au plan longitudinal médian (10) et qui sont réalisés en une matière plus tendre et/ou plus élastique, sont réunis pour former un noyau présentant un contour sensiblement triangulaire.

6. Ski selon l'une des revendications 1 à 5, caractérisé en ce que l'inclinaison des éléments (8, 9) est parallèle à l'inclinaison des joues latérales (11) du ski (1).

7. Ski selon l'une des revendications 1 à 6, caractérisé en ce que l'élément (8) extérieur, adjacent aux joues latérales (11) est en une matière plus dure et/ou rigide à la flexion.

8. Ski selon l'une des revendications 1 à 7, caractérisé en ce que les éléments (8) adjacents aux joues latérales extérieures (11) sont réunis aux joues latérales (11) par un joint collé élastique.

9. Ski selon l'une des revendications 1 à 8, caractérisé en ce que les éléments (8, 9) sont assemblés les uns aux autres par des assemblages élastiques en translation.

10. Ski selon l'une des revendications 1 à 9, caractérisé en ce que, entre les éléments (8, 9) sont intercalés, dans le sens de la largeur, des éléments d'une plus faible largeur et/ou d'une plus grande compressibilité.

11. Ski selon l'une des revendications 1 à 10, caractérisé en ce que l'inclinaison des éléments (8, 9) situés des deux côtés du plan longitudinal médian (10) est identique mais de sens opposé.

12. Ski selon l'une des revendications 1 à 11, caractérisé en ce que les éléments (8, 9) sont composé de bois et/ou de matière plastique, en particulier, d'une matière plastique de rigidité variable.

13. Ski selon l'une des revendications 1 à 12, caractérisé en ce qu'entre des éléments (8, 9) inclinés les uns par rapport aux autres et les uns en sens inverse des autres,est disposé un noyau (13) qui présente une section sensiblement rectangulaire ou en trapèze.
